# EUROPÄISCHE PATENTSCHRIFT

(11) **EP 3 295 007 B1**
(45) Veröffentlichungstag und Bekanntmachung des Hinweises auf die Patenterteilung: **27.12.2023**
(21) Anmeldenummer: 16736761.4
(22) Anmeldetag: 04.05.2016
(51) Int. Cl.: F02F 1/14

(54) **FLÜSSIGKEITSGEKÜHLTE BRENNKRAFTMASCHINE**
LIQUID-COOLED INTERNAL COMBUSTION ENGINE
MOTEUR À COMBUSTION INTERNE REFROIDI PAR LIQUIDE

(30) Priorität: 12.05.2015 AT 503902015
(43) Veröffentlichungstag der Anmeldung: 21.03.2018
(73) Patentinhaber: AVL List GmbH, 8020 Graz (AT)
(72) Erfinder: PRAMBERGER, Harald, 8054 Graz (AT); BERGER, Robert, 8192 Strallegg (AT)
(74) Vertreter: Babeluk, Michael
(86) Internationale Anmeldenummer: PCT/AT2016/050128
(87) Internationale Veröffentlichungsnummer: WO 2016/179618

(56) Entgegenhaltungen:
- DE-A1-102008 013 813
- DE-A1-102013 016 358
- JP-A- 2005 337 140
- JP-A- 2008 150 960
- JP-A- 2010 151 063
- JP-A- 2013 144 995

## Beschreibung

Die Erfindung betrifft eine flüssigkeitsgekühlte Brennkraftmaschine mit zumindest einem einen Kühlmantel aufweisenden Zylinderblock mit mehreren Zylindern, wobei der Kühlmantel einen einem Kurbelraum zugewandten Boden und eine einer Zylinderkopfdichtebene zugewandte Decke aufweist und der Boden - in einer Seitenansicht auf den Zylinderblock betrachtet - einen wellenartigen Verlauf aufweist, wobei - jeweils in Richtung der Zylinderachse gemessen - ein erster Abstand im Bereich zumindest einer ersten Motorquerebene zwischen zwei benachbarten Zylindern größer ist als ein zweiter Abstand des Bodens des Kühlmantels von der Decke im Bereich zumindest einer die Zylinderachse beinhaltenden zweiten Motorquerebene.

Es ist bekannt, bei Brennkraftmaschinen die Wassermäntel zur Büchsenkühlung im Zylinderblock sich über die gesamte Höhe der Zylinderlaufbuchse erstreckend auszuführen. Dies ermöglicht eine vollständige Büchsenkühlung bei nur geringem Büchsenverzug aufgrund thermischer Effekte während der Verbrennung. Da der Boden des Kühlmantels dabei in relativ großer Entfernung von der Zylinderkopfdichtebene angeordnet ist, haben Zylinderkopfschrauben hier keinen negativen Einfluss auf die Zylinderlaufbüchse. Außerdem weisen derartige Brennkraftmaschinenkeine keine direkte Anbindung der Gewindebereiche der Zylinderkopfschrauben an die Zylinderlaufbuchse auf.

Um strengen Emissionsgesetzen zu genügen, werden Kühlmäntel von Zylinderblöcken mit möglichst geringem Volumen ausgeführt, wodurch die Aufheizzeit der Brennkraftmaschinen verkürzt werden kann. Die Kühlmäntel enden dabei - von der Zylinderkopfebene aus gemessen - bereits im Bereich zwischen halbem und ganzem Kolbenhub. Damit wird erreicht, dass der Bereich der Zylinderlaufbuchse ausreichend gekühlt wird, in welchem der Wärmeeintrag durch Verbrennung des Gasgemisches erfolgt. Die sich ausbildenden höheren Wandtemperaturen in thermisch unkritischen und daher nicht gekühlten Bereichen der Zylinderlaufbuchse ermöglichen außerdem eine Reduktion der Kolbenreibung. Die kleineren Kühlmäntel wirken sich auch positiv auf das Gewicht der Brennkraftmaschine aus.

In konventioneller Weise eben ausgeführte Böden der Kühlmäntel von Zylinderblöcken führen zu folgenden Problemen: Aufgrund der Lasteinleitung der Zylinderkopfschrauben in den Zylinderblock im Laufbereich der Kolben kommt es zu Büchsenverzug und Festigkeitsproblemen. Die Lasteinleitung der Schraubenkräfte führt zu lokalen Spannungskonzentrationen im Boden des Kühlmantels. Aufgrund des unterschiedlichen Temperaturgradienten entlang der Längsachse der Zylinderlaufbuchse und der Anordnung des Bodens des Kühlmantels im Laufbereich des Kolbens kommt es zu einer mechanischen und thermischen Einschnürung der Laufbuchse, was zu einem Verzug der Laufbuchse und zu Belastbarkeitsproblemen führt. Um dieses Problem zu lösen ist es bekannt, den Boden des Kühlmantels strukturiert auszuführen. Beispielhaft zeigt die US 5,080,049 A einen derartigen Zylinderblock, bei dem der Boden des Kühlmantels auf einer Längsseite einen wellenartigen Verlauf aufweist, wobei der Abstand des Bodens des Kühlmantels von der Zylinderkopfdichtebene im Bereich der Zylinderkopfschraubenachsen am geringsten ist.

Die WO 95/21323 A zeigt eine ähnliche Lösung. Sie offenbart ein Kühlsystem einer Zweitakt- Brennkraftmaschine mit mehreren Zylindern, die von einem Kühlmantel umgeben sind. Der Boden des Kühlmantels ist wellenartig gestaltet und steht im Bereich der Motorquerebene zwischen zwei Zylindern über U-förmige Zweigpassagen und vertikale Kanalabschnitte mit einem unteren Kühlmittelsammler in Strömungsverbindung.

Nachteilig daran ist insbesondere, dass bei längsdurchströmten Kühlmänteln, wo schon bei der Kühlmittelzuleitung der halbe Massenstrom in den Zylinderkopf geleitet wird, eine ausreichende Kühlung aller Zylinder im Bereich des Zylinderblocks nicht zufriedenstellend sichergestellt werden kann. Der strukturierte Boden des Kühlmantels beeinflusst die Kühlmittelströmung und verhindert ein optimales und ausreichendes adäquates Kühlen der vom Kühlmittelzufluss am weitesten entfernten Zylinder.

Es wurde bereits versucht, diese Probleme durch möglichst flachwellig strukturierte Kühlmantelböden zu beheben, um Strömungsabrisse zu verhindern. Beispielhaft sei dazu auf die DE 38 03 105 C2 verwiesen, wo am Boden des Kühlmantels halbzylindrische Vorsprünge vorgesehen sind, die in Bereichen zwischen einander benachbarten Zylindern liegen. Allerdings ergeben sich dadurch wieder die Probleme der problematischen Lasteinleitung durch die Zylinderkopfschrauben bzw. der thermischen Einschnürung durch zu abrupte Temperaturgradienten entlang der Büchsenlängsachse.

Die EP 1 066 459 B2 zeigt eine Lösung, bei der der Boden des Kühlmantels des Zylinderblocks gekrümmt mit aufeinander folgenden Erhöhungen und dazwischen liegenden Senken ausgeführt ist, wobei der Verlauf des Bodens im Querschnitt insbesondere eine Sinus- oder Kosinuskurve darstellt. Dadurch soll sich eine laminare Strömung des Kühlmediums über die gesamte Längserstreckung des Blockkühlmantels ergeben, um einen optimalen Abtransport der Wärmeenergie ohne turbulenzbedingte Verlustleistungen zu erreichen.

Nachteilig ist hier insbesondere, dass es nach wie vor zu einer ungünstigen Krafteinleitung durch die Zylinderkopfschrauben kommt. Die stetig steigenden Anforderungen an die Rundheit der Zylinderbuchsen zur Reibungsreduktion sowie die Randbedingung hinsichtlich Leichtbau und zunehmender Leistungsdichte können mit den bestehenden Lösungen nur unzureichend erfüllt werden.

Die US 5,080,049 A beschreibt einen Zylinderblock für eine Brennkraftmaschine mit mehreren Zylindern, wobei die Zylinder von einem Kühlmantel umgeben sind. Der Kühlmantel weist auf einer Längsseite des Zylinderblockes einen wellenartigen Verlauf auf, wobei der Abstand des Bodens des Kühlmantels von der Zylinderkopfdichtebene im Bereich einer die Zylinderkopfschraubenachsen beinhaltenden ersten Motorquerebene geringer ist, als im Bereich einer die Zylinderachse beinhaltenden zweiten Motorquerebene.

Eine flüssigkeitsgekühlte Brennkraftmaschine mit einem ähnlich geformten Kühlmantel ist auch aus der AT 504 983 B1 bekannt.

Weiters ist aus der CN 2 751 151 Y ein Kühlmantel für ein Kurbelgehäuse bekannt, dessen Boden - in einer Seitenansicht betrachtet - wellenartig geformt ist. Der Kühlmantel weist dabei im Bereich einer die Zylinderachse beinhaltenden ersten Motorquerebene einen geringeren Abstand von der Zylinderkopfdichtebene auf, als im Bereich einer zweiten Motorquerebene zwischen zwei Zylindern. Dadurch soll die Kühlung von thermisch hochbelasteten Bereichen verbessert werden. JP2013144995 A offenbart ein weiteres Kühlmantel.

Nachteilig ist allerdings auch hier, dass im Bereich der Zylinderkopfschrauben hohe mechanische Belastungen auftreten, was im Extremfall zu Rissbildungen führen kann. Insbesondere im Bereich der Randzylinder kann es zu relativ gro-ßen Zylinderverformungen kommen.

Durch die immer höheren spezifischen Leistungen der Brennkraftmaschinen wird das Kühlproblem im Zylinderblockbereich zusätzlich verschärft. Insbesondere der Bereich zwischen den Zylindern ist thermisch besonders stark belastet.

Die thermischen Ausdehnungen führen verstärkt zu Buchsenverformungen höherer Ordnungen, 4-te und 6-te, was bei niedrig belasteten Motoren kaum auftritt. Durch die Anwendung von Querstromkonzepten, die für eine ebenfalls nötige verbesserte Kühlung des Zylinderkopfes entwickelt wurde, kann die Durchströmung des Zylinderblockes leicht so gesteuert werden, dass eine ausreichende Wärmeabfuhr bei von der Kühlmittelzufuhr am entferntesten angeordneten Zylinder sichergestellt wird. Dadurch wird es möglich den Boden des Kühlmantels im Zylinderblock stärker zu strukturieren ohne auf die Strömung entlang des Bodens Rücksicht nehmen zu müssen.

Aufgabe der Erfindung ist es, die folgenden Nachteile des kurzen Kühlmantels, sowohl bei geradem als auch flach wellenförmigem Verlauf, zu vermeiden, nämlich:
- die relativ konzentrierte Einschnürung der Zylinderlaufbuchse im Bereich der höchsten Kolbengeschwindigkeiten, im kalten und speziell im warmen Zustand;
- die konzentrierte Lasteinleitung der Schraubenkräfte in die Zylinderrohre, was Buchsenverformungen höherer Ordnungen horizontal und starker Gradienten vertikal hervorruft, sowie Festigkeitsprobleme verursachen kann.

Erfindungsgemäß wird dies dadurch erreicht, dass der Boden des Kühlmantels im Bereich der ersten Motorquerebene zumindest einen in einer ersten Bezugsebene angeordneten ebenen ersten Abschnitt aufweist, wobei vorzugsweise die erste Bezugsebene im Wesentlichen parallel zu einer Zylinderkopfebene des Zylinderblockes ausgebildet ist. Gemäß einer Variante der Erfindung ist der ebene erste Abschnitt beiderseits einer ersten Motorquerebene verlaufend ausbildet.

Mit anderen Worten wird also der Boden vom ebenen Abschnitt zwischen den Zylindern steil nach oben verlaufend ausgebildet bzw. wird ausgehend von einem ebenen Abschnitt im Bereich zwischen den Schrauben der Boden im freien Zylinderlaufbuchsenbereich (Zylinderrohr zwischen den Schraubenbutzen) dachförmig ausgeführt. Der Kühlmantel kann dabei im Zylinderblock nach oben offen ausgebildet sein, wobei Zylinderkopfdichtung und Zylinderkopf eine Decke bilden. Alternativ kann auch eine einer Zylinderkopfdichtebene zugewandte Decke im Zylinderblock integriert sein. Anwendung findet dieses Design bei Zylinderblöcken mit moderaten Temperaturen und Temperaturverformungen, aber kritischer mechanischer Festigkeit und Zylinderrohrverformung, wie etwa Aluminium-Open-Deck-Konstruktionen mit relativ tiefem Kühlmantel.

Die Erfindung geht aus von einem strukturierten Boden für einen Kühlmantel eines Zylinderblocks, der vom Bereich zwischen den Zylindern zur Zylindermitte hin aufsteigend in Richtung der Zylinderkopfdichtfläche ausgeführt ist. Der Boden verläuft damit im Bereich zwischen den Zylindern mit größerem Abstand zur Zylinderkopfdichtfläche als in Zylindermitte.

Die Erfindung besteht also aus einem strukturierten Boden für den Kühlmantel des Zylinderblocks, der vom Bereich zwischen den Zylindern zur Zylindermitte hin stark aufsteigend in Richtung der Zylinderkopfdichtfläche ausgeführt ist, deutlich steiler als es bei existierenden Zylinderblöcken konstruiert wurde. Der Boden verläuft damit im Bereich zwischen den Zylindern mit wesentlich größerem Abstand zur Zylinderkopfdichtfläche als in Zylindermitte.

Im ersten Abschnitt, also dem Bereich zwischen den Zylindern, wo sich die Zylinderkopfschraubenbohrungen befinden, ist der Boden im Wesentlichen - das heißt unter Berücksichtigung von fertigungsbedingten Ungenauigkeiten - parallel zur Zylinderkopfdichtfläche und damit eben ausgeführt. Der ebene Bereich des ebenen ersten Abschnitts erstreckt sich dabei in Richtung einer parallel zur Kurbelwelle verlaufenden Motorlängsachse gemessen im Wesentlichen über eine Länge von mindestens dem Durchmesser einer Zylinderkopfschraube bis maximal dem Durchmesser bzw. der Breite eines Zylinderkopfschraubenbutzens des Zylinderkopfes.

Das bedeutet beispielsweise bei Verwendung einer M10-Zylinderkopfschraube etwa 20 mm Butzendurchmesser. Grundsätzlich ist besagte Längserstreckung des ebenen ersten Abschnitts unabhängig davon, ob oberhalb des ebenen ersten Abschnitts tatsächlich eine Zylinderkopfschraube angeordnet ist oder nicht.

In einer Ausführung der Erfindung kann beispielsweise der ebene erste Abschnitt - in Richtung einer parallel zur Kurbelwelle verlaufenden Motorlängsachse gemessen - eine Länge zwischen 0,2 bis 0,5 des Bohrungsradius eines angrenzenden Zylinders aufweisen. Der erste Abschnitt beträgt damit beispielsweise 20 - 50 Prozent des Bohrungsradius eines angrenzenden Zylinders.

Erfindungsgemäß ist vorgesehen, dass der Boden zwischen zumindest einer ersten Motorquerebene und einer zweiten Motorquerebene zumindest einen ebenen zweiten Abschnitt aufweist, welcher in einer zweiten Bezugsebene angeordnet ist, die einerseits geneigt zur ersten und zweiten Motorquerebene und andererseits normal zu einer durch die Zylinderachsen aufgespannten Motorlängsebene angeordnet ist. Der ebene zweite Abschnitt kann in einer praktischen Ausführung der Erfindung - in Richtung der Motorlängsachse gemessen - beispielsweise eine zweite Länge zwischen 0,3 bis 0,6 des Bohrungsradius eines angrenzenden Zylinders aufweisen. Der zweite Abschnitt beträgt damit beispielsweise 30 - 60 Prozent des Bohrungsradius eines angrenzenden Zylinders.

Besonders geringe Verformungen der Zylinder lassen sich erzielen, wenn die zweite Bezugsebene mit der ersten Bezugsebene einen Winkel von etwa 15° bis 50°, vorzugsweise etwa 30° bis 45°, einschließt.

Um eine homogene mechanische und thermische Belastung im Zylinderblock zu erreichen, sieht die Erfindung weiters vor, dass zumindest zwei zweite Abschnitte symmetrisch in Bezug zur ersten Motorquerebene und/oder zweiten Motorquerebene angeordnet sind.

Vom ebenen ersten Abschnitt ausgehend steigt der Boden des Kühlmantels des Zylinderblocks somit in dem genannten Winkelbereich in Richtung der Zylinderkopfdichtfläche bis etwa zur Zylindermitte an und fällt dann unter gleicher Neigung ab bis zum nächsten, ebenen ersten Abschnitt im benachbarten Zwischenbereich zwischen zwei Zylindern.

Die Übergänge zwischen den ebenen ersten Abschnitten und den ansteigenden ebenen zweiten Abschnitten sind gusstechnisch verrundet und mit einem ersten Übergangsradius ausgeführt. Beim Übergang zwischen einem steil ansteigenden zweiten Abschnitt und einem anschließenden abfallenden zweiten Abschnitt ist ein zweiter Übergangsradius vorgesehen, welcher groß genug ist, damit es zu keinen Spannungskonzentrationen kommt. Mit Ausnahme dieser ersten und zweiten Übergangsradien zwischen den ersten und zweiten Abschnitten kann der Boden im Wesentlichen eben, also krümmungslos verlaufen.

Weiters kann im Rahmen der Erfindung der Kühlmantel drei verschiedene Höhen aufweisen, wobei ein dritter Abstand des Bodens von der Decke in zumindest einem stirnseitigen Bereich des Kühlmantels - vorzugsweise im Bereich einer durch die Zylinderachsen aufgespannten Motorlängsebene - geringer ist als der erste Abstand. Um im stirnseitigen Bereich des Zylinderblocks einerseits eine gute Wärmeabfuhr zu erreichen und andererseits möglichst geringe mechanische und thermische Spannungen zu erzeugen, ist es vorteilhaft, wenn der dritte Abstand größer ist als der zweite Abstand.

Durch die erfindungsgemäße Lösung ergibt sich vom ebenen ersten Abschnitt in einer Richtung normal zur Längsachse des Zylinderblocks ein günstiger, abgerundeter Bereich, der fertigungstechnisch günstig ist, und darüber hinaus eine gute Krafteinleitung der Zylinderkopfschrauben ermöglicht.

Durch den ebenen Bodenbereich bei den Schraubenbutzen kann ein Teil der Schraubenkräfte direkt in den steifen Buchsenzwickelbereich geleitet werden.

Gleichzeitig wird ein größtmöglicher Abstand der Schrauben bzw. deren Gewinde vom Boden des Kühlmantels des Zylinderblocks ermöglicht.

Durch den daran anschließenden stark geneigten, aber nicht gekrümmten Boden, wird der andere Teil der Schraubenkräfte in den Boden und nicht direkt in die Zylinderlaufbuchse eingeleitet.

Dadurch kommt es zu einer Entlastung des Bodens des Kühlmantels, da die Krafteinleitung in die schrägen Flankenbereiche unterhalb der zweiten Abschnitte des Bodens umgelenkt wird.

Der Boden des Kühlmantels beschreibt einen Lastkegel und erlaubt damit eine Lasteinleitung von den Schraubenbutzen in die Zylinderlaufbuchse ohne Kraftumleitung und damit mit größtmöglicher Gleichförmigkeit in einen größtmöglichen Laufbuchsenbereich. Dadurch wird der negative Einfluss eines niedrigen Kühlmantels auf den mechanischen Verzug der Zylinderlaufbuchse minimiert.

Damit wird die Zylinderlaufbuchsenverformung durch Schraubenkräfte im Vergleich zu bestehenden Designlösungen verringert.

Durch den konstant ansteigenden Verlauf des Bodens des Kühlmantels wird der Effekt der Einschnürung der Zylinderlaufbuchsen mit größtmöglicher Gleichmä-ßigkeit über die Höhe verteilt. Auch die Kühlwirkung des Kühlmantels wird über einen größtmöglichen Bereich entlang der Zylinderlaufbuchsenachse verteilt. Dadurch wird auch der negative Einfluss eines niedrigen Kühlmantels auf den vertikalen Verzug der Zylinderlaufbuchse und die thermische Einschnürung der Zylinderlaufbuchses minimiert.

Durch die Erfindung wird die Einschnürung der Zylinderlaufbuchse durch den deutlich erhöhten Niveauunterschied des Bodens im Vergleich zu bestehenden Designkonzepten auf Grund einer Verteilung über eine größere Laufbuchsenhöhe entscheidend verringert. Entlang des Bodens kann sich keine ausgeprägte Kühlmittelströmung durch die Strukturierung ausbilden. Der dadurch lokal schlechtere Wärmeübergang führt zu leicht höheren Temperaturen in dem konzeptbedingt kühlsten Bereich der Zylinderlaufbuchse und verringert damit weiter die Einschnürung. (Unterhalb des Kühlmantels liegt die Wandtemperatur näher bei der höheren Öltemperatur als bei der niedrigeren Kühlmitteltemperatur des unteren Kühlmantels.)

Die leichte Erhöhung der Wandtemperatur im kühlsten Zylinderlaufbuchsenbereich hat darüber hinaus auch einen positiven Effekt auf die Kolben- und Kolbenringreibung, da die hydrodynamische Reibung auf Grund der temperaturbedingt geringeren Viskosität abnimmt.

Für die globale Kühlung des Zylinderblocks hat die Strömung im unteren Kühlmantel keinen entscheidenden Einfluss, da das aus dem Stand der Technik bekannte Querstromkonzept, welches für die Zylinderkopfkühlung bei hochbelasteten Motoren eingesetzt wird, eine gute Strömung im oberen Kühlmantel und zwischen den Zylindern bei Stegkühlung sicherstellt.

Durch die Erfindung ist auch im Zwischenzylinderbereich ein relativ großer, tiefreichender Strömungsquerschnitt ausgebildet, welcher zusammen mit dem ebenen Boden eine große Oberfläche für den Wärmeübergang bereitstellt. Dadurch kann auch bei niedrigeren Geschwindigkeiten ausreichende Wärmeabfuhr erfolgen.

Die Erfindung wird im Folgenden anhand der nicht einschränkenden Figuren näher erläutert. Es zeigen:
- Fig. 1: einen Kühlmantel eines erfindungsgemäßen Zylinderblocks in einer Schrägansicht;
- Fig. 2: den Kühlmantel in einer Seitenansicht;
- Fig. 3: den Kühlmantel in einer Draufsicht; und
- Fig. 4: einen Kühlmantel eines erfindungsgemäßen Zylinderblocks in einer stirnseitigen Ansicht.

Die Figuren zeigen einen Zylinderlaufbuchsen umgebenden Kühlmantel 1 eines nicht weiter dargestellten Zylinderblockes einer Brennkraftmaschine mit vier Zylindern 2. Der Boden 3 des Kühlmantels 1 ist - wie in Fig. 1 und Fig. 2 ersichtlich - wellenartig geformt, sodass der Abstand H des Bodens 3 von einer Decke 4 des Kühlmantels 1, in Richtung einer Längsachse 5 des Zylinderblockes betrachtet, zu - und abnimmt. Die Decke 4 befindet sich dabei im Bereich einer Zylinderkopfdichtebene 4a des Zylinderblocks. Die Längsachse 5 wird beispielsweise durch eine nicht weiterdargestellte Kurbelwelle oder eine Parallele dazu gebildet. Im Detail ist ein erster Abstand H₁ im Bereich einer zwischen zwei Zylindern 2 - beispielsweise durch die Achsen 6 der Zylinderkopfschraubenbohrungen 7 für die Zylinderkopfschrauben - verlaufenden ersten Motorquerebene 8 größer, als ein zweiter Abstand H₂ im Bereich einer jeweils ein Zylinderachse 9 beinhaltenden zweiten Motorquerebene 10.

Weiters ist jeweils im stirnseitigen (also nach außen gewandten) Bereich 1a, 1b der Randzylinder - insbesondere im Bereich einer durch die Zylinderachsen 9 aufgespannten Motorlängsebene 11 - ein dritter Abstand H₃ zwischen dem Boden 3 und der Decke 4 des Kühlmantels 1 geringer als der erste Abstand H₁, größer als der zweite Abstand H₂. Der dritte Abstand H₃ zwischen der Decke 4 und dem Boden 3 beträgt im stirnseitigen Bereich 8 der Stirnseite 1a, 1b beispielsweise etwa 50 bis 80 Prozent des ersten Abstandes H₁ zwischen der Decke 3 und dem Boden 2 im Bereich der ersten Motorquerebene 8. Dadurch werden in diesen Bereichen lediglich geringe mechanische und thermische Spannungen erzeugt.

Gemäß der Erfindung weist der Boden 3 des Kühlmantels 1 im Bereich der ersten Motorquerebene 8 zumindest einen in einer ersten Bezugsebene ε₁ angeordneten ebenen ersten Abschnitt 12 beidseits der ersten Motorquerebene 8 verlaufend auf, wobei die erste Bezugsebene ε₁ parallel zur Zylinderkopfdichtebene 4a des Zylinderblockes ausgebildet ist. Die erste Länge L₁ des ersten Abschnittes 12 liegt im Idealfall zwischen den Durchmesser d einer Zylinderkopfschraubenbohrung 6 und dem Durchmesser bzw. der Breite eines Zylinderkopfschraubenbutzens. Im Ausführungsbeispiel weist der ebene erste Abschnitt 12 eine erste Länge L₁ auf, welche zwischen 0,2 bis 0,5 (bzw. 20 - 50 Prozent) des Bohrungsradius R eines angrenzenden Zylinders 2 liegt.

Zwischen der ersten Motorquereben 8 und der zweiten Motorquerebene 10 weist der Boden 3 zumindest einen ebenen zweiten Abschnitt 13 auf, welcher in einer zweiten Bezugsebene ε₂ angeordnet ist, die einerseits geneigt zur ersten Motorquerebene 8 und zur zweiten Motorquerebene 10 und andererseits normal zur durch die Zylinderachsen 9 aufgespannten Motorlängsebene 11 angeordnet ist. Der ebene zweite Abschnitt 13 weist - in Richtung der Motorlängsachse 5 gemessen - eine zweite Länge L₂ zwischen 0,3 bis 0,6 (bzw. 30 - 60 Prozent) des Bohrungsradius R eines angrenzenden Zylinders 2 auf. Die zweite Bezugsebene ε₂ schließt mit der ersten Bezugsebene ε₁ einen Winkel α von etwa 15° bis 50°, vorzugsweise etwa 30° bis 45°, ein.

Vom ebenen ersten Abschnitt 12 ausgehend steigt der Boden 3 des Kühlmantels 1 des Zylinderblocks - in Fig. 2 betrachtet - somit in dem genannten Winkelbereich α in Richtung der Zylinderkopfdichtfläche 4a bis etwa zur Zylindermitte bzw. der zweiten Motorquerebene 10 Zylindermitte an und fällt dann unter gleicher Neigung ab bis zum nächsten, ebenen ersten Abschnitt 12 im benachbarten Bereich der ersten Motorquerebene 8 zwischen zwei Zylindern 2.

Die Übergänge zwischen den ebenen ersten Abschnitten 12 und den ansteigenden ebenen zweiten Abschnitten 13 sind gusstechnisch verrundet und mit einem ersten Übergangsradius r₁ ausgeführt. Beim Übergang im Bereich der zweiten Motorquerebene 10 zwischen einem steil ansteigenden zweiten Abschnitt 13 und einem anschließenden abfallenden zweiten Abschnitt 13 ist ein zweiter Übergangsradius r₂ vorgesehen, welcher groß genug ist, damit es zu keinen Strömungsabrissen oder Turbulenzen in der Kühlmittelströmung des Kühlmantels 1 kommt. Bis auf die ersten Übergangsradien r₁ und zweiten Übergangsradien r₂ zwischen den ersten Abschnitten 12 und zweiten Abschnitten 13 verläuft der Boden 3 im Wesentlichen ohne jegliche Krümmungen, also eben.

Wie insbesondere aus den Fig. 1 und Fig. 2 hervorgeht, ergibt sich vom ebenen ersten Abschnitt 12 ausgehend in einer Richtung normal zur Längsachse 5 des Zylinderblocks ein abgerundeter Bereich, der fertigungstechnisch günstig gestaltet ist und eine gute Krafteinleitung der Zylinderkopfschrauben in den Zylinderblock erlaubt. Gleichzeitig wird ein größtmöglicher Abstand der Zylinderkopfschraubenbohrungen 7 vom Boden 3 des Kühlmantels 1 des Zylinderblocks ermöglicht. Dadurch kommt es zu einer Entlastung des Bodens 3 des Kühlmantels 1, da die Krafteinleitung in die schrägen Flankenbereiche unterhalb der zweiten Abschnitte 13 des Bodens 3 umgelenkt wird. Der Boden 3 des Kühlmantels 1 beschreibt einen Lastkegel und erlaubt damit eine Lasteinleitung von den Schraubenbutzen in die Zylinderlaufbuchse ohne Kraftumleitung und damit mit größtmöglicher Gleichförmigkeit in den größtmöglichen Bereich der Zylinderlaufbuchse. Dadurch wird der negative Einfluss eines niedrigen Kühlmantels auf den mechanischen Verzug der Zylinderlaufbuchse minimiert.

Durch den konstant ansteigenden Verlauf des Bodens 3 des Kühlmantels 1 wird der Effekt der Einschnürung der Zylinderlaufbuchsen mit größtmöglicher Gleichmäßigkeit über die Höhe verteilt. Ebenso wird kann die Kühlwirkung des Kühlmantels 1 über einen größtmöglichen Bereich entlang der Zylinderlaufbuchsenachse verteilt werden. Dadurch wird auch der negative Einfluss eines niedrigen Kühlmantels auf den vertikalen Verzug der Zylinderlaufbuchse und die thermische Einschnürung der Zylinderlaufbuchse minimiert.

Durch die V- bzw. A-Form des Bodens 3 des Kühlmantels im Bereich der zweiten Motorquerebene 10 kann eine eventuell vorhandene, an der Außenwand des Zylinderblockes in Richtung der Zylinderachse verlaufende Versteifungsrippe, welche auch als Akustikrippe bezeichnet wird, besser in die Zylinderblockstruktur eingebaut werden und somit der Verzug der Zylinderlaufbuchse vermindert werden.

## Patentansprüche

1. Flüssigkeitsgekühlte Brennkraftmaschine mit zumindest einem einen Kühlmantel (1) aufweisenden Zylinderblock mit mehreren Zylindern (2), wobei der Kühlmantel (1) einen einem Kurbelraum zugewandten Boden (3) und eine einer Zylinderkopfdichtebene (4a) zugewandte Decke (4) aufweist und der Boden (3) - in einer Seitenansicht auf den Zylinderblock betrachtet - einen wellenartigen Verlauf aufweist, wobei - jeweils in Richtung der Zylinderachse (9) gemessen - ein erster Abstand (H₁) im Bereich zumindest einer ersten Motorquerebene (8) zwischen zwei benachbarten Zylindern (2) größer ist als ein zweiter Abstand (H₂) des Bodens (3) des Kühlmantels (1) von der Decke (4) im Bereich zumindest einer die Zylinderachse (9) beinhaltenden zweiten Motorquerebene (10), wobei der Boden (3) des Kühlmantels (1) im Bereich einer ersten Motorquerebene (8) zumindest einen in einer ersten Bezugsebene (ε₁) angeordneten ebenen ersten Abschnitt (12) aufweist und zwischen zumindest einer ersten Motorquerebene (8) und einer zweiten Motorquerebene (10) zumindest einen ebenen zweiten Abschnitt (13) aufweist, welcher in einer zweiten Bezugsebene (ε₂) angeordnet ist, die einerseits geneigt zur ersten Motorquerebene (8) und zweiten Motorquerebene (10), und andererseits normal zu einer durch die Zylinderachsen (9) aufgespannten Motorlängsebene (11) angeordnet ist, **dadurch gekennzeichnet, dass** die zweite Bezugsebene (ε2) mit der ersten Bezugsebene (ε1) einen Winkel (α) von etwa 15° bis 50° einschließt und der ebene erste Abschnitt (12) beidseits einer ersten Motorquerebene (8) verlaufend ausgebildet ist, wobei der Boden (3) des Kühlmantels (1) vom ebenen ersten Abschnitt (12) ausgehend in einem steil ansteigenden zweiten Abschnitt (13) in dem genannten Winkelbereich in Richtung der Zylinderkopfdichtfläche (4a) bis etwa zur Zylindermitte bzw. der zweiten Motorquerebene (10) ansteigt und dann unter gleicher Neigung in einem anschließenden abfallenden zweiten Abschnitt (13) bis zum nächsten, ebenen ersten Abschnitt (12) im benachbarten Bereich der ersten Motorquerebene (8) zwischen zwei Zylindern (2) abfällt, wobei beim Übergang im Bereich der zweiten Motorquerebene (10) zwischen dem ansteigenden zweiten Abschnitt (13) und dem abfallendem zweiten Abschnitt (13) ein zweiter Übergangsradius (r₂) vorgesehen ist.

2. Brennkraftmaschine nach Anspruch 1, **dadurch gekennzeichnet, dass** die erste Bezugsebene (ε₁) parallel zur Zylinderkopfdichtebene (4a) des Zylinderblockes ausgebildet ist.

3. Brennkraftmaschine nach Anspruch 1 oder 2, **dadurch gekennzeichnet, dass** der ebene erste Abschnitt (12) - in Richtung einer parallel zur Kurbelwelle verlaufenden Motorlängsachse (5) gemessen - eine Länge (L₁) aufweist, welche mindestens dem Durchmesser (d) einer Zylinderkopfschraubenbohrung (7) entspricht.

4. Brennkraftmaschine nach einem der Ansprüche 1 bis 3, **dadurch gekennzeichnet, dass** der ebene erste Abschnitt (12) - in Richtung einer parallel zur Kurbelwelle verlaufenden Motorlängsachse (5) gemessen - eine erste Länge (L₁) aufweist, welche maximal dem Durchmesser bzw. der Breite eines Zylinderkopfschraubenbutzens de Zylinderblocks entspricht.

5. Brennkraftmaschine nach einem der Ansprüche 1 bis 4, **dadurch gekennzeichnet, dass** der ebene zweite Abschnitt (13) - in Richtung der Motorlängsachse (5) gemessen - eine zweite Länge (L₂) zwischen 0,3 bis 0,6 des Bohrungsradius (R) eines angrenzenden Zylinders (2) aufweist.

6. Brennkraftmaschine nach einem der Ansprüche 1 bis 5, **dadurch gekennzeichnet, dass** die zweite Bezugsebene (ε₂) mit der ersten Bezugsebene (ε₁) einen Winkel (α) von etwa 15° bis 50°, vorzugsweise etwa 30° bis 45°, einschließt.

7. Brennkraftmaschine nach einem der Ansprüche 1 bis 6, **dadurch gekennzeichnet, dass** zumindest zwei zweite Abschnitte (13) symmetrisch in Bezug zur ersten Motorquerebene (8) und/oder zweiten Motorquerebene (10) angeordnet sind.

8. Brennkraftmaschine nach einem der Ansprüche 1 bis 7, **dadurch gekennzeichnet, dass** der Kühlmantel (1) zumindest drei verschiedene Abstände (H₁, H₂, H₃) zwischen Boden (3) und Decke (4) aufweist, wobei ein dritter Abstand (H₃) des Bodens (3) von der Decke (4) in zumindest einem stirnseitigen Bereich (1a, 1b) des Kühlmantels (1) - vorzugsweise im Bereich einer durch die Zylinderachsen (9) aufgespannten Motorlängsebene (11) - geringer ist als der erste Abstand (H₁).

9. Brennkraftmaschine nach Anspruch 8, **dadurch gekennzeichnet, dass** der dritte Abstand (H₃) größer ist als der zweite Abstand (H₂).

## Claims

1. Liquid-cooled internal combustion engine comprising at least one cylinder block having a cooling jacket (1) with a plurality of cylinders (2), wherein the cooling jacket (1) has a bottom (3) facing toward a crankcase and a cover (4) facing toward a cylinder head seal plane (4a) and the bottom (3) - observed in a side view of the cylinder block - has a wavy profile, wherein - measured in each case in the direction of the cylinder axis (9) - a first distance (H₁) in the region of at least a first engine transverse plane (8) between two adjacent cylinders (2) is greater than a second distance (H₂) of the bottom (3) of the cooling jacket (1) from the cover (4) in the region of at least a second engine transverse plane (10) containing the cylinder axis (9), wherein the bottom (3) of the cooling jacket (1) in the region of a first engine transverse plane (8) has at least one flat first section (12) arranged in a first reference plane (ε₁) and has at least one flat second section (13) between at least a first engine transverse plane (8) and a second engine transverse plane (10), which is arranged in a second reference plane (ε₂) which, on the one hand, is inclined relative to the first engine transverse plane (8) and second engine transverse plane (10) and, on the other hand, is arranged normal to a longitudinal engine plane (11) spanned by the cylinder axes (9), **characterised in that** the second reference plane (s2) encloses an angle (a) of approximately 15° to 50° with the first reference plane (ε₁) and the flat first section (12) is formed extending on both sides of a first engine transverse plane (8), wherein the bottom (3) of the cooling jacket (1), originating from the flat first section (12), rises in a steeply rising second section (13) in the said angle range in the direction of the cylinder head sealing surface (4a) to approximately the cylinder center or of the second engine transverse plane (10) and then descends with the same inclination in a subsequent descending second section (13) to the next, flat first section (12) in the adjacent region of the first engine transverse plane (8) between two cylinders (2), wherein a second transition radius (r₂) is provided at the transition in the region of the second engine transverse plane (10) between the ascending second section (13) and the descending second section (13).

2. Internal combustion engine according to claim 1, **characterised in that** the first reference plane (ε₁) is formed parallel to the cylinder head sealing plane (4a) of the cylinder block.

3. Internal combustion engine according to claim 1 or 2, **characterised in that** the flat first section (12) - measured in the direction of a longitudinal engine axis (5) extending parallel to the crankshaft - has a length (L₁) which corresponds to at least the diameter (d) of a cylinder head screw borehole (7).

4. Internal combustion engine according to any one of claims 1 to 3, **characterised in that** the flat first section (12) - measured in the direction of a longitudinal engine axis (5) extending parallel to the crankshaft - has a first length (L₁), which corresponds to at most the diameter and/or the width of a cylinder head screw lug of the cylinder block.

5. Internal combustion engine according to any one of claims 1 to 4, **characterised in that** the flat second section (13) - measured in the direction of the longitudinal engine axis (5) - has a second length (L₂) between 0.3 and 0.6 of the bore radius (R) of an adjoining cylinder (2).

6. Internal combustion engine according to any one of claims 1 to 5, **characterised in that** the second reference plane (ε₂) forms an angle (a) of approximately 15° to 50°, preferably approximately 30° to 45°, with the first reference plane (ε₁).

7. Internal combustion engine according to any one of claims 1 to 6, **characterised in that** at least two second sections (13) are arranged symmetrically in relation to the first engine transverse plane (8) and/or the second engine transverse plane (10).

8. Internal combustion engine according to any one of claims 1 to 7, **characterised in that** the cooling jacket (1) has at least three different distances (H₁, H₂, H₃) between the bottom (3) and the cover (4), wherein a third distance (H₃) of the bottom (3) from the cover (4) in at least one frontal region (1a, 1b) of the cooling jacket (1) - preferably in the region of an engine longitudinal plane (11) spanned by the cylinder axes (9) - is less than the first distance (H₁).

9. Internal combustion engine according to claim 8, **characterised in that** the third distance (H₃) is greater than the second distance (H₂).

## Revendications

1. Moteur à combustion interne refroidit par liquide avec un bloc-cylindres à plusieurs cylindres (2) et une enveloppe de refroidissement (1),
- l'enveloppe de refroidissement (1) ayant un fond (3) tourné vers le carter et un dessus (4) tourné vers le plan d'étanchéité (4a) de la culasse et le fond (3) (en vue de côté du bloc-cylindres) a un tracé ondulé,
- une première distance (H₁) (chaque fois mesurée dans la direction de l'axe de cylindre (9)), dans une zone d'au moins un premier plan transversal de moteur (8) entre deux cylindres voisins (2) qui est plus grande qu'une seconde distance (H₂) du fond (3) de l'enveloppe de refroidissement (1) par rapport au-dessus (4) dans la zone d'au moins un second plan transversal de moteur (10) passant par l'axe de cylindre (9),
- le fond (3) de l'enveloppe de refroidissement (1), ayant dans la zone d'un premier plan transversal de moteur (8), au moins un premier segment plan (12) dans au moins un premier plan de référence (ε₁) et entre au moins un premier plan transversal de moteur (8) et un second plan transversal de moteur (10), un second segment plan (13) qui est situé dans un second plan de référence (ε₂), d'une part incliné par rapport au premier plan transversal de moteur (8) et à un second plan transversal de moteur (10), et d'autre part normal au plan longitudinal de moteur (11) sous-tendu par les axes de cylindre (9),
moteur **caractérisé en ce que**
le second plan de référence (ε₂) fait avec le premier plan de référence (ε₁), un angle (α) compris entre environ 15° et 50° et le premier segment plan (12) est de part et d'autre d'un premier plan transversal de moteur (8),
- le fond (3) de l'enveloppe de refroidissement (1) remonte à partir du premier segment (12) par un second segment (13) à forte pente dans la zone angulaire ci-dessus, en direction de la surface d'étanchéité (4a) de la culasse sensiblement jusqu'au milieu du cylindre ou du second plan transversal de moteur (10) puis descend avec la même inclinaison par un second segment (13) adjacent, jusqu'au premier segment plan (12), voisin, dans la zone voisine du premier plan transversal de moteur (8) entre deux cylindres (2),
- à la transition dans la zone du second plan transversal de moteur (10) entre le second segment ascendant (13) et le second segment descendant (13) ayant un second rayon transitoire (r₂).

2. Moteur à combustion interne selon la revendication 1,
**caractérisé en ce que**
le premier plan de référence (ε₁) est parallèle au plan d'étanchéité (4a) de la culasse du bloc-cylindres.

3. Moteur à combustion interne selon la revendication 1 ou 2,
**caractérisé en ce que**
le premier segment plan (12) (mesuré dans la direction d'un axe longitudinal de moteur (5) parallèle au vilebrequin) ayant une longueur (L₁) qui correspond au moins au diamètre (d) d'un alésage de culasse (7).

4. Moteur à combustion interne selon l'une des revendications 1 à 3,
**caractérisé en ce que**
le premier segment (12) (mesuré dans la direction d'un axe longitudinal de moteur (5) parallèle au vilebrequin) a une première longueur (L₁) qui correspond au maximum au diamètre ou à la largeur d'un corps de vis de culasse du bloc-cylindres.

5. Moteur à combustion interne selon l'une des revendications 1 à 4,
**caractérisé en ce que**
le second segment plan (13) (mesuré dans la direction de l'axe longitudinal (5) du moteur) a une longueur (L₂) comprise entre 0,3 et 0,6 du rayon (R) de l'alésage du cylindre (2) adjacent.

6. Moteur à combustion interne selon l'une des revendications 1 à 5,
**caractérisé en ce que**
le second plan de référence (ε₂) fait avec le premier plan de référence (ε₁) un angle (α) compris entre environ 15° et 50°, de préférence entre environ 30° et 45°.

7. Moteur à combustion interne selon l'une des revendications 1 à 6,
**caractérisé en ce que**
au moins deux seconds segments (13) sont symétriques par rapport au premier plan transversal de moteur (8) et/ou au second plan transversal de moteur (10).

8. Moteur à combustion interne selon l'une des revendications 1 à 7,
**caractérisé en ce que**
l'enveloppe de refroidissement (1) présente au moins trois distances (H₁, H₂, H₃) entre le fond (3) et le dessus (4), une troisième distance (H₃) du fond (3) avec le dessus (4) étant dans au moins une zone côté frontal (1a, 1b) de l'enveloppe de refroidissement (1) (de préférence dans la zone d'un plan longitudinal de moteur (11) passant par les axes de cylindre (9)) inférieure à la première distance (H₁).

9. Moteur à combustion interne selon la revendication 8,
**caractérisé en ce que**
la troisième distance (H₃) est supérieure à la seconde distance (H₂).
